# DEMANDE DE BREVET EUROPEEN

(11) **EP 4 744 561 A1**
(43) Date de publication de la demande: **20.05.2026**
(21) Numéro de dépôt: 25216710.1
(22) Date de dépôt: 18.11.2025
(51) Int. Cl.: A47L 5/24, A47L 9/16, A47L 9/12

(54) **ASPIRATEUR PORTATIF EQUIPE D'UN RECIPIENT DE COLLECTE DE DECHETS AMOVIBLE**

(30) Priorité: 19.11.2024 FR 2412619
(71) Demandeur: SEB S.A., 69130 Ecully (FR)
(72) Inventeur: BAERT, Xavier, 69134 ECULLY CEDEX (FR); POUVREAU, Eric, 69134 ECULLY CEDEX (FR); GARO, Youenn, 69134 ECULLY CEDEX (FR)
(74) Mandataire: SEB Développement

(57) **Abrégé**

L'aspirateur portatif (2) un corps principal (3) ; un dispositif de séparation et de collecte de déchets (7) comprenant un récipient de collecte de déchets (8) ; et un dispositif de fixation (13) configuré pour fixer de manière amovible et réversible le récipient de collecte de déchets (8) sur le corps principal (3). Le dispositif de fixation (13) comporte une patte de retenue (21) prévue sur le récipient de collecte de déchets (8) et comprenant une partie de retenue (23) s'étendant transversalement à un plan longitudinal médian (P) de l'aspirateur portatif (2), et une rainure de retenue (22) prévue sur le corps principal (3), configurée pour recevoir la partie de retenue (23), et comprenant une première portion d'insertion (25) qui est ouverte vers le haut et une deuxième portion de retenue (26) comprenant une paroi de butée (27) configurée pour recouvrir par le dessus la partie de retenue (23).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un aspirateur portatif comporte, de façon connue, notamment un corps principal équipé d'un conduit d'admission d'air, une poignée de préhension reliée mécaniquement au corps principal, un dispositif de séparation et de collecte de déchets monté sur le corps principal, et un moteur d'aspiration logé dans le corps principal et configuré pour générer un flux d'air au travers du conduit d'admission d'air et du dispositif de séparation et de collecte de déchets.

Afin de permettre une vidange et un nettoyage du dispositif de séparation et de collecte de déchets, ce dernier comporte généralement un récipient de collecte de déchets monté de manière amovible sur le corps principal, et l'aspirateur portatif comporte un dispositif de fixation configuré pour fixer et verrouiller, de manière réversible, le récipient de collecte de déchets sur le corps principal.

Un tel dispositif de fixation peut par exemple comporter :
- un crochet de fixation prévu sur une partie supérieure avant du corps principal,
- un logement de fixation prévu sur une partie inférieure avant du récipient de collecte de déchets et apte à coopérer avec le crochet de fixation prévu sur le corps principal, et
- un mécanisme de verrouillage comprenant un organe de verrouillage, tel qu'un doigt de verrouillage, prévu sur une partie supérieure arrière du corps principal, et un élément de verrouillage, tel qu'un logement de verrouillage, prévu sur une partie supérieure arrière du récipient de collecte de déchets et apte à coopérer avec l'organe de verrouillage.

Une telle configuration du dispositif de fixation impose, lors de l'installation du récipient de collecte de déchets sur le corps principal, de réaliser les étapes suivantes :
- incliner le récipient de collecte de déchets vers l'avant et vers le bas,
- insérer le crochet de fixation prévu sur le corps principal dans le logement de fixation prévu sur le récipient de collecte de déchets, et
- pivoter la partie arrière du récipient de collecte de déchets vers le corps principal jusqu'à ce que l'organe de verrouillage, prévu sur le corps principal, coopère avec l'élément de verrouillage prévu sur le récipient de collecte de déchets.

Bien qu'une telle succession d'étapes assure une compression optimale du joint d'étanchéité qui est prévu sur le corps principal et qui est apte à coopérer avec une ouverture d'admission d'air prévue sur le récipient de collecte de déchets (ce qui confère une fiabilité accrue au joint d'étanchéité), cette succession d'étapes peut s'avérer malaisée pour certains utilisateurs.

Par ailleurs, le document WO2024/003563 divulgue un aspirateur portatif disposant d'un dispositif de fixation permettant de fixer le récipient de collecte des déchets de manière amovible par glissement dans des rainures de retenue.

### Résumé de l'invention

La présente invention vise à remédier à tout ou partie de cet inconvénient.

Le problème technique à la base de l'invention consiste à fournir un aspirateur portatif qui soit de structure simple et fiable, tout en permettant un montage/démontage aisé d'un récipient de collecte de déchets appartenant à l'aspirateur portatif.

A cet effet, la présente invention concerne un aspirateur portatif comprenant :
- un corps principal comportant un conduit d'admission d'air,
- une poignée de préhension reliée mécaniquement au corps principal,
- un dispositif de séparation et de collecte de déchets comprenant un récipient de collecte de déchets pourvu d'une ouverture d'admission d'air configurée pour être reliée fluidiquement au conduit d'admission d'air, le récipient de collecte de déchets présentant un axe longitudinal central et étant monté de manière amovible sur le corps principal,
- un dispositif de fixation configuré pour fixer de manière amovible et réversible le récipient de collecte de déchets sur le corps principal et pour maintenir le récipient de collecte de déchets dans une position d'utilisation, et
- un moteur d'aspiration logé dans le corps principal, le moteur d'aspiration étant configuré pour générer un flux d'air au travers du conduit d'admission d'air et du dispositif de séparation et de collecte de déchets,
le dispositif de fixation comportant :
- au moins une patte de retenue prévue sur le récipient de collecte de déchets et comprenant une partie de retenue s'étendant transversalement à un plan longitudinal médian de l'aspirateur portatif, et par exemple sensiblement perpendiculairement audit plan longitudinal médian, et
- au moins une rainure de retenue prévue sur le corps principal et configurée pour recevoir la partie de retenue de l'au moins une patte de retenue lorsque le récipient de collecte de déchets est monté sur le corps principal, l'au moins une rainure de retenue s'étendant sensiblement parallèlement au plan longitudinal médian de l'aspirateur portatif et comprenant une première portion d'insertion qui est ouverte vers le haut de manière à permettre une insertion de la partie de retenue dans la première portion d'insertion selon une direction d'insertion comprenant au moins une composante verticale, et une deuxième portion de retenue comprenant une paroi de butée configurée pour recouvrir par le dessus la partie de retenue de l'au moins une patte de retenue, lorsque le récipient de collecte de déchets est monté sur le corps principal, de manière à empêcher un retrait de la partie de retenue hors de la deuxième portion de retenue selon un mouvement de retrait orienté vers le haut, et par exemple orienté verticalement vers le haut.

Une telle configuration du dispositif de fixation, et en particulier de l'au moins une rainure de retenue, assure un montage aisé, et avec une seule main, du récipient de collecte de déchets sur le corps principal, puisqu'il suffit à un utilisateur d'insérer la partie de retenue dans la première portion d'insertion puis de glisser la partie de retenue dans la rainure de retenue et en direction de la deuxième portion de retenue jusqu'à ce que le récipient de collecte de déchets atteigne la position d'utilisation dans laquelle la paroi de butée recouvre la partie de retenue et empêche un démontage intempestif du récipient de collecte de déchets.

Ainsi, l'aspirateur portatif selon la présente invention présente une ergonomie d'utilisation accrue par rapport aux aspirateurs portatifs de l'art antérieur.

L'aspirateur portatif peut en outre présenter une ou plusieurs des caractéristiques suivantes, prises seules ou en combinaison.

Selon un mode de réalisation de l'invention, l'au moins une patte de retenue est fixe par rapport au récipient de collecte de déchets.

Selon un mode de réalisation de l'invention, l'au moins une patte de retenue est venue de manière avec le récipient de collecte de déchets. En d'autres termes, le récipient de collecte de déchets et l'au moins une patte de retenue sont réalisés en une seule pièce. Une telle configuration du dispositif de fixation confère une fiabilité accrue à l'aspirateur portatif selon la présente invention, et permet de réduire les coûts de fabrication de ce dernier.

Selon un mode de réalisation de l'invention, la deuxième portion de retenue est configurée pour guider en translation la partie de retenue par rapport au corps principal lors d'une phase de montage finale du récipient de collecte de déchets sur le corps principal, et donc lors d'une phase de démontage initiale du récipient de collecte de déchets. Une telle configuration du dispositif de fixation facilite encore les opérations de montage et de démontage du récipient de collecte de déchets.

Selon un mode de réalisation de l'invention, l'au moins une patte de retenue est prévue sur une partie inférieure du récipient de collecte de déchets, et l'au moins une rainure de retenue est prévue sur une partie supérieure du corps principal. Une telle configuration du dispositif de fixation facilite encore les opérations de montage et de démontage du récipient de collecte de déchets.

Selon un mode de réalisation de l'invention, la première portion d'insertion présente une profondeur qui augmente, par exemple progressivement, en direction de la deuxième portion de retenue, et par exemple en direction du moteur d'aspiration. Une telle configuration de la première portion d'insertion assure un engagement aisé de la partie de retenue dans la deuxième portion de retenue, et en particulier sous la paroi de butée, et facilite ainsi encore une opération de montage du récipient de collecte de déchets sur le corps principal.

Selon un mode de réalisation de l'invention, la profondeur de la première portion d'insertion augmente, par exemple de manière progressive, jusqu'à la deuxième portion de retenue. Une telle configuration de la première portion d'insertion facilite encore une opération de montage du récipient de collecte de déchets sur le corps principal.

Selon un mode de réalisation de l'invention, la paroi de fond de la première portion d'insertion comporte une rampe de guidage qui est inclinée vers l'arrière et vers le bas.

Selon un autre mode de réalisation de l'invention, la paroi de fond de la première portion d'insertion et la paroi de fond de la deuxième portion de retenue sont sensiblement coplanaires.

Selon un mode de réalisation de l'invention, la première portion d'insertion comprend au moins une paroi latérale de guidage configurée pour coopérer avec l'au moins une patte de retenue de manière à guider l'insertion de l'au moins une patte de retenue dans la première portion d'insertion.

Selon un mode de réalisation de l'invention, l'au moins une paroi latérale de guidage est inclinée de telle sorte que la largeur de la première portion d'insertion se rétrécit en direction du fond de l'au moins une rainure de retenue.

Selon un mode de réalisation de l'invention, la première portion d'insertion comprend deux parois latérales de guidage situées en regard l'une de l'autre et configurées pour coopérer avec l'au moins une patte de retenue de manière à guider l'insertion de l'au moins une patte de retenue dans la première portion d'insertion. De façon avantageuse, au moins l'une des deux parois latérales de guidage est inclinée de telle sorte que la largeur de la première portion d'insertion se rétrécit en direction du fond de l'au moins une rainure de retenue.

Selon un mode de réalisation de l'invention, l'au moins rainure de retenue présente une extrémité avant fermée. En d'autres termes, l'au moins rainure de retenue est entièrement fermée vers l'avant. Une telle configuration de l'au moins rainure de retenue permet de limiter les risques d'un démontage intempestif du récipient de collecte de déchets lors d'une opération de nettoyage.

Selon un mode de réalisation de l'invention, l'au moins rainure de retenue présente une extrémité avant ouverte. Une telle configuration de l'au moins rainure de retenue permet un montage de récipient de collecte de déchets sur le corps principal sensiblement selon un mouvement de translation.

Selon un mode de réalisation de l'invention, l'au moins une patte de retenue comporte une partie de liaison reliant mécaniquement la partie de retenue au récipient de collecte de déchets.

Selon un mode de réalisation de l'invention, l'au moins une patte de retenue présente une section transversale globalement en forme de L.

Selon un mode de réalisation de l'invention, la partie de retenue présente une longueur, mesurée parallèlement à l'axe longitudinal central du récipient de collecte de déchets, qui est supérieure à la longueur de la deuxième portion de retenue.

Selon un mode de réalisation de l'invention, la première portion d'insertion présente une longueur supérieure à celle de la deuxième portion de retenue.

Selon un mode de réalisation de l'invention, le dispositif de fixation est configuré de telle sorte qu'un démontage du récipient de collecte de déchets comporte une première phase de démontage au cours de laquelle la partie de retenue est déplacée en translation vers l'avant et dans la deuxième portion de retenue selon une direction de translation, qui est sensiblement parallèle au plan longitudinal médian de l'aspirateur portatif, jusqu'à ce que la partie de retenue soit décalée longitudinalement par rapport à la paroi de butée (et donc ne soit plus recouverte par la paroi de butée) et une deuxième phase de démontage au cours de laquelle la partie de retenue est déplacée par rapport au corps principal selon un mouvement de soulèvement, qui comporte au moins une composante verticale, de manière à extraire la partie de retenue hors de la première portion d'insertion.

Selon un mode de réalisation de l'invention, le dispositif de fixation comprend deux pattes de retenue prévues sur le récipient de collecte de déchets et comprenant chacune une partie de retenue s'étendant transversalement au plan longitudinal médian de l'aspirateur portatif, et deux rainures de retenue prévues sur le corps principal et configurées chacune pour recevoir la partie de retenue de la patte de retenue respective lorsque le récipient de collecte de déchets est monté sur le corps principal.

Selon un mode de réalisation de l'invention, le corps principal comporte une zone d'appui, par exemple formée par une surface d'appui globalement plane, située entre les deux rainures de retenue, et le récipient de collecte de déchets est pourvu d'une partie d'appui, par exemple située entre les deux pattes de retenue, configurée pour prendre appui contre la zone d'appui lorsque le récipient de collecte de déchets est monté sur le corps principal. De façon avantageuse, la zone d'appui est disposée au-dessus du conduit d'admission d'air.

Selon un mode de réalisation de l'invention, les deux rainures de retenue sont décalées latéralement l'une par rapport à l'autre.

Selon un mode de réalisation de l'invention, les deux rainures de retenue s'étendent respectivement de part et d'autre du plan longitudinal médian de l'aspirateur portatif. Une telle configuration du dispositif de fixation participe à améliorer la stabilité du récipient de collecte de déchets lorsqu'il occupe la position d'utilisation, tout en permettant d'accroître encore l'ergonomie d'utilisation du dispositif de séparation et de collecte de déchets.

Selon un mode de réalisation de l'invention, les deux pattes de retenue sont disposées respectivement de part et d'autre du plan longitudinal médian du récipient de collecte de déchets, et sont par exemple symétriques par rapport au plan longitudinal médian du récipient de collecte de déchets.

Selon un mode de réalisation de l'invention, les deux parties de retenue s'étendent à l'opposé l'une de l'autre et vers l'extérieur de l'aspirateur portatif. Une telle configuration du dispositif de fixation assure un maintien stable du récipient de collecte de déchets sur le corps principal.

Selon un mode de réalisation de l'invention, les deux rainures de retenue s'étendent respectivement de part et d'autre du conduit d'admission d'air. En d'autres termes, le conduit d'admission d'air s'étend au moins en partie entre les deux rainures de retenue.

Selon un mode de réalisation de l'invention, chacune des rainures de retenue comporte une paroi latérale interne et une paroi latérale externe, les parois latérales externes convergeant l'une vers l'autre en direction du moteur d'aspiration. Une telle configuration des rainures de retenue assure un guidage optimal de l'au moins une partie de retenue dans l'au moins une rainure de retenue, et facilite ainsi encore le montage du récipient de collecte de déchets sur le corps principal.

Selon un mode de réalisation de l'invention, l'aspirateur portatif comporte un joint d'étanchéité fixé au corps principal et configuré pour coopérer de manière étanche avec l'ouverture d'admission d'air prévue sur le récipient de collecte de déchets lorsque le récipient de collecte de déchets est monté sur le corps principal.

Selon un mode de réalisation de l'invention, le joint d'étanchéité est configuré pour solliciter la partie de retenue de l'au moins une patte de retenue contre la paroi de butée.

Selon un mode de réalisation de l'invention, le dispositif de fixation comporte un mécanisme de verrouillage configuré pour verrouiller, de manière réversible, le récipient de collecte de déchets sur le corps principal, et donc pour verrouiller le récipient de collecte de déchets dans la position d'utilisation. Le mécanisme de verrouillage est en particulier configuré pour empêcher une translation de la partie de retenue en direction de la première portion d'insertion lorsque le récipient de collecte de déchets est dans la position d'utilisation.

Selon un mode de réalisation de l'invention, le mécanisme de verrouillage comporte un organe de verrouillage, tel qu'un doigt de verrouillage, prévu sur le récipient de collecte de déchets ou sur le corps principal, et un élément de verrouillage, tel qu'un orifice de verrouillage, prévu sur le corps principal ou le récipient de collecte de déchets et configuré pour coopérer avec l'organe de verrouillage, l'organe de verrouillage étant mobile entre une position de verrouillage dans laquelle l'organe de verrouillage est apte à coopérer avec l'élément de verrouillage de manière à verrouiller le récipient de collecte de déchets sur le corps principal et une position de libération dans laquelle l'organe de verrouillage est apte à libérer l'élément de verrouillage de manière à autoriser un démontage du récipient de collecte de déchets par rapport au corps principal.

Selon un mode de réalisation de l'invention, l'organe de verrouillage est déplaçable par rapport au récipient de collecte de déchet selon une direction de déplacement qui s'étend sensiblement transversalement, et par exemple sensiblement radialement, par rapport à l'axe longitudinal central du récipient de collecte de déchet.

Selon un mode de réalisation de l'invention, la position de verrouillage correspond à une position déployée de l'organe de verrouillage, et la position de libération correspond à une position enfoncée de l'organe de verrouillage.

Selon un mode de réalisation de l'invention, l'élément de verrouillage est prévu sur une partie supérieure du corps principal.

Selon un mode de réalisation de l'invention, le mécanisme de verrouillage comporte un organe de rappel configuré pour rappeler l'organe de verrouillage dans la position de verrouillage.

Selon un mode de réalisation de l'invention, le récipient de collecte de déchets est de forme globalement cylindrique ou tronconique.

Selon un mode de réalisation de l'invention, le moteur d'aspiration est disposé en aval du dispositif de séparation et de collecte de déchets.

Selon un mode de réalisation de l'invention, l'axe longitudinal central du récipient de collecte de déchets est situé sensiblement dans le plan longitudinal médian de l'aspirateur portatif lorsque le récipient de collecte de déchets est monté sur le corps principal.

Selon un mode de réalisation de l'invention, l'ouverture d'admission d'air prévue sur le récipient de collecte de déchets s'étend selon un plan d'extension qui est incliné par rapport à l'axe longitudinal central du récipient de collecte de déchets. De façon avantageuse, le plan d'extension est incliné vers l'arrière et vers le haut.

Selon un mode de réalisation de l'invention, l'aspirateur portatif comporte un filtre à air, tel qu'un filtre plissé, qui est disposé en amont du moteur d'aspiration et qui est directement accessible par un utilisateur lorsque le récipient de collecte de déchets est déposé, le filtre à air étant amovible par rapport au corps principal. Un tel positionnement du filtre à air est notamment rendu possible en raison de la configuration spécifique du dispositif de fixation selon la présente invention qui n'impose aucun mouvement de pivotement à la fin d'une opération de montage du récipient de collecte de déchets sur le corps principal. En effet, un tel mouvement de pivotement final serait susceptible de nuire à l'intégrité du filtre à air.

Selon un mode de réalisation de l'invention, la première portion d'insertion et la deuxième portion de retenue sont décalées longitudinalement l'une par rapport à l'autre. De façon avantageuse, la deuxième portion de retenue s'étend dans le prolongement de la première portion d'insertion.

Selon un mode de réalisation de l'invention, la paroi de butée s'étend en regard d'une paroi de fond de la deuxième portion de retenue.

### Brève description des figures

L'invention sera bien comprise à l'aide de la description qui suit en référence aux dessins schématiques annexés représentant, à titre d'exemples non limitatifs, plusieurs formes d'exécution de cet aspirateur portatif.
Figure 1 est une vue en perspective de dessus d'un aspirateur portatif selon un premier mode de réalisation de l'invention.
Figure 2 est une vue en coupe longitudinale de l'aspirateur portatif de la figure 1.
Figure 3 est une vue partielle en perspective tronquée de l'aspirateur portatif de la figure 1.
Figure 4 est une vue en perspective de dessous d'un dispositif de séparation et de collecte de déchets appartenant à l'aspirateur portatif de la figure 1.
Figure 5 est une vue partielle en perspective de l'aspirateur portatif de la figure 1.
Figure 6 est une vue partielle en perspective tronquée de l'aspirateur portatif de la figure 1.
Figure 7 est une vue partielle en coupe transversale de l'aspirateur portatif de la figure 1.
Figure 8 est une vue partielle en perspective tronquée de l'aspirateur portatif de la figure 1.
Figure 9 est une vue partielle en coupe longitudinale de l'aspirateur portatif de la figure 1.
Figure 10 est une vue en perspective tronquée de l'aspirateur portatif de la figure 1, montrant le dispositif de séparation et de collecte de déchets en cours de montage.
Figure 11 est une vue partielle en perspective tronquée de l'aspirateur portatif de la figure 1, montrant le dispositif de séparation et de collecte de déchets à l'état monté.
Figure 12 est une vue partielle en perspective de dessus d'un aspirateur portatif selon un deuxième mode de réalisation de l'invention.
Figure 13 est une vue partielle en perspective tronquée de l'aspirateur portatif de la figure 12, montrant le dispositif de séparation et de collecte de déchets en cours de montage.
Figure 14 est une vue partielle en perspective tronquée de l'aspirateur portatif de la figure 12, montrant le dispositif de séparation et de collecte de déchets à l'état monté.

### Description détaillée

Dans le présent document, les termes « avant », « arrière », « inférieur », « supérieur », « haut », « bas », « dessus » et « vertical » sont définis par rapport à une utilisation de l'aspirateur durant laquelle l'utilisateur tient l'aspirateur portatif par la poignée de préhension et le maintient sensiblement horizontalement, et l'embout de raccordement est situé à l'opposé de l'utilisateur.

Dans le présent document, le terme « transparent au rayonnement lumineux » signifie transparent ou translucide.

A défaut de stipulation contraire, le terme « sensiblement » signifie, dans le présent document, « exactement ou à 10% ou à 10° près ».

Les figures 1 à 11 représentent un aspirateur portatif 2 comportant un corps principal 3 comportant un conduit d'admission d'air 4 par lequel de l'air extérieur peut être aspiré par l'aspirateur portatif 2, et un embout de raccordement 5 relié fluidiquement au conduit d'admission d'air 4 et auquel peuvent être raccordés différents accessoires d'aspirateur.

L'aspirateur portatif 2 comporte en outre une poignée de préhension 6 reliée mécaniquement au corps principal 3 et permettant la préhension de l'aspirateur portatif 2 par un utilisateur. De façon avantageuse, la poignée de préhension 6 est disposée dans une partie arrière de l'aspirateur portatif 2. La poignée de préhension 6 peut être obtenue de fabrication en une seule pièce avec le corps principal 3 ou être rapportée à celui-ci.

L'aspirateur portatif 2 comporte de plus un dispositif de séparation et de collecte de déchets 7 monté de manière amovible sur le corps principal 3 et relié fluidiquement au conduit d'admission d'air 4.

Le dispositif de séparation et de collecte de déchets 7 est avantageusement de type cyclonique, et comporte notamment un récipient de collecte de déchets 8, et un organe de séparation tubulaire 9 logé dans le récipient de collecte de déchets 8 et délimitant avec ce dernier une chambre de séparation cyclonique.

Le récipient de collecte de déchets 8 comporte plus particulièrement une ouverture d'admission d'air 11 (voir la figure 4) qui est configuré pour être reliée fluidiquement au conduit d'admission d'air 4 lorsque le récipient de collecte de déchets 8 est monté sur le corps principal 3. L'ouverture d'admission d'air 11 peut par exemple s'étendre selon un plan d'extension qui est incliné par rapport à un axe longitudinal central A du récipient de collecte de déchets 8, et exemple incliné vers l'arrière et vers le haut.

Selon le premier mode de réalisation de l'invention, le récipient de collecte de déchets 8 est de forme globalement cylindrique ou tronconique, et l'axe longitudinal central A du récipient de collecte de déchets 8 est situé sensiblement dans le plan longitudinal médian P de l'aspirateur portatif 2 lorsque le récipient de collecte de déchets 8 est monté sur le corps principal 3.

Comme montré sur la figure 5, l'aspirateur portatif 2 comporte avantageusement un joint d'étanchéité 12 qui est annulaire et qui est fixé au corps principal 3 de manière à s'étendre autour d'une sortie d'air du conduit d'admission d'air 4. Le joint d'étanchéité 12 est plus particulièrement configuré pour coopérer de manière étanche avec l'ouverture d'admission d'air 11 prévue sur le récipient de collecte de déchets 8 lorsque le récipient de collecte de déchets 8 est monté sur le corps principal 3.

Le dispositif de séparation et de collecte de déchets 7 comporte en outre un dispositif de fixation 13 configuré pour fixer de manière amovible et réversible le récipient de collecte de déchets 8 sur le corps principal 3 et pour maintenir le récipient de collecte de déchets 8 dans une position d'utilisation. Un tel dispositif de fixation 13 est décrit plus en détail ci-après.

Comme montré sur la figure 2, l'aspirateur portatif 2 comporte en outre un moteur d'aspiration 16 qui est logé dans le corps principal 3. Le moteur d'aspiration 16 est configuré pour générer un flux d'air au travers du conduit d'admission d'air 4 et du dispositif de séparation et de collecte de déchets 7. Le moteur d'aspiration 16 comporte plus particulièrement un ventilateur et un moteur électrique configuré pour entraîner en rotation le ventilateur.

Comme montré plus particulièrement sur les figures 2 et 5, l'aspirateur portatif 2 comporte également un filtre à air 30, tel qu'un filtre plissé, qui est amovible par rapport au corps principal 3 et qui est disposé en amont du moteur d'aspiration 16. De façon avantageuse, le filtre à air 30 est directement accessible par un utilisateur lorsque le récipient de collecte de déchets 8 est déposé. Une telle disposition du filtre à air 30 assure un nettoyage plus régulier de ce dernier par un utilisateur, puisqu'il lui est possible de vérifier aisément l'état du filtre à air 30 à chaque démontage du récipient de collecte de déchets 8.

Comme montré sur la figure 2, l'aspirateur portatif 2 comprend de plus une batterie rechargeable 17 configurée pour alimenter électriquement l'aspirateur portatif 2, et en particulier le moteur d'aspiration 16. La batterie rechargeable 17, appelée également pack batterie, comprend plusieurs cellules de batterie. La batterie rechargeable 17 est avantageusement logée dans un boîtier de batterie 18 relié à la poignée de préhension 6, et plus particulièrement à une partie inférieure de la poignée de préhension 6. Le boîtier de batterie 18 peut par exemple être fixé de manière amovible à la poignée de préhension 6.

L'aspirateur portatif 2 comporte également une interface utilisateur 19 configurée pour permettre à un utilisateur de sélectionner au moins un paramètre de fonctionnement de l'aspirateur 2, et une unité électronique de commande 20, telle qu'un microprocesseur ou un microcontrôleur, configurée pour commander le fonctionnement de l'aspirateur 2.

Comme montré plus particulièrement sur les figures 4 et 7, le dispositif de fixation 13 comporte deux pattes de retenue 21 prévues sur le récipient de collecte de déchets 8, et deux rainures de retenue 22 prévues sur le corps principal 3 et configurées chacune pour recevoir au moins partiellement une patte de retenue 21 respective lorsque le récipient de collecte de déchets 8 est monté sur le corps principal 3. De façon avantageuse, les deux pattes de retenue 21 sont prévues sur une partie inférieure du récipient de collecte de déchets 8, et les deux rainures de retenue 22 sont prévues sur une partie supérieure du corps principal 3.

Comme montré plus particulièrement sur la figure 4, chaque patte de retenue 21 est fixe par rapport au récipient de collecte de déchets 8. De façon avantageuse, chaque patte de retenue 21 est venue de manière avec le récipient de collecte de déchets 8. En d'autres termes, le récipient de collecte de déchets 8 et les pattes de retenue 21 sont réalisés en une seule pièce.

Selon le premier mode de réalisation de l'invention, les deux pattes de retenue 21 sont disposées respectivement de part et d'autre d'un plan longitudinal médian du récipient de collecte de déchets 8, et sont par exemple symétriques par rapport au plan longitudinal médian du récipient de collecte de déchets 8.

Comme montré sur la figure 7, chaque patte de retenue 21 présente une section transversale globalement en forme de L, et comporte plus particulièrement une partie de retenue 23 s'étendant transversalement au plan longitudinal médian P de l'aspirateur portatif 2, et par exemple sensiblement perpendiculairement audit plan longitudinal médian P, et une partie de liaison 24 reliant mécaniquement la partie de retenue 23 respective à une paroi périphérique du récipient de collecte de déchets 8. De façon avantageuse, les deux parties de retenue 23 s'étendent à l'opposé l'une de l'autre et vers l'extérieur de l'aspirateur portatif 2.

Selon le premier mode de réalisation de l'invention, les deux rainures de retenue 22 s'étendent respectivement de part et d'autre du plan longitudinal médian P de l'aspirateur portatif 2, et s'étendent sensiblement parallèlement audit plan longitudinal médian P. De façon avantageuse, les deux rainures de retenue 22 s'étendent respectivement de part et d'autre du conduit d'admission d'air 4. En d'autres termes, le conduit d'admission d'air 4 s'étend au moins en partie entre les deux rainures de retenue 22.

Comme montré sur les figures 6 et 7, chaque rainure de retenue 22 comporte un fond, et une paroi latérale interne 22.1 et une paroi latérale externe 22.2 qui sont situées en regard l'une de l'autre et qui sont disposées de part et d'autre du fond respectif. Selon le premier mode de réalisation de l'invention, chaque rainure de retenue 22 présente une extrémité avant fermée. En d'autres termes, chaque rainure de retenue 22 est entièrement fermée vers l'avant.

Chaque rainure de retenue 22 comprend plus particulièrement une première portion d'insertion 25 qui est ouverte vers le haut, et une deuxième portion de retenue 26 qui est décalée longitudinalement par rapport à la première portion d'insertion 25 respective (et par exemple qui s'étend dans le prolongement de la première portion d'insertion 25 respective) et qui comprend une paroi de butée 27, par exemple globalement plane, s'étendant en regard d'une paroi de fond de ladite deuxième portion de retenue 26.

Chaque première portion d'insertion 25 est plus particulièrement configurée de manière à permettre une insertion de la partie de retenue 23 respective dans ladite première portion d'insertion 25 selon une direction d'insertion comprenant au moins une composante verticale, et par exemple selon une direction d'insertion verticale, et la paroi de butée 27 de chaque deuxième portion d'insertion 25 est plus particulièrement configurée pour recouvrir par le dessus la partie de retenue 23 respective, lorsque le récipient de collecte de déchets 8 occupe la position d'utilisation, de manière à empêcher un retrait de ladite partie de retenue 23 hors de la deuxième portion de retenue 26 respective selon un mouvement de retrait orienté verticalement vers le haut. De façon avantageuse, le joint d'étanchéité 12 est configuré pour solliciter la partie de retenue 23 de chaque patte de retenue 21 contre la paroi de butée 27 respective.

Chaque partie de retenue 23 peut par exemple présenter une longueur, mesurée parallèlement à l'axe longitudinal central A du récipient de collecte de déchets 8, qui est supérieure à la longueur de la deuxième portion de retenue 26 respective, et chaque première portion d'insertion 25 peut par exemple présenter une longueur supérieure à celle de la deuxième portion de retenue 26 respective.

Selon le premier mode de réalisation de l'invention, la paroi de fond de la première portion d'insertion 25 et la paroi de fond de la deuxième portion de retenue 26 d'une même rainure de retenue 22 sont sensiblement coplanaires, et s'étendent sensiblement parallèlement à un axe longitudinal central du conduit d'admission d'air 4.

Selon le premier mode de réalisation de l'invention, chaque première portion d'insertion 25 comprend deux parois latérales de guidage 25.1 (qui forment respectivement en partie la paroi latérale interne 22.1 et la paroi latérale externe 22.2 respectives) situées en regard l'une de l'autre et configurées pour coopérer avec la patte de retenue 21 respective de manière à guider l'insertion de ladite patte de retenue 21 dans ladite première portion d'insertion 25. De façon avantageuse, au moins l'une des deux parois latérales de guidage 25.1 de chaque première portion d'insertion 25 est inclinée de telle sorte que la largeur de chaque première portion d'insertion 25 se rétrécit en direction du fond de la rainure de retenue 22 respective. Une telle configuration de chaque première portion d'insertion 25 assure une insertion aisée de chaque patte de retenue 21 dans la rainure de retenue 22 respective.

Le dispositif de fixation 13 précité est plus particulièrement configuré de telle sorte qu'un démontage du récipient de collecte de déchets 8 comporte une première phase de démontage au cours de laquelle chaque partie de retenue 23 est déplacée en translation vers l'avant (à l'opposé du moteur d'aspiration 16) et dans la deuxième portion de retenue 26 respective selon une direction de translation, qui est sensiblement parallèle au plan longitudinal médian P de l'aspirateur portatif 2, jusqu'à ce que ladite partie de retenue 23 soit décalée longitudinalement par rapport à la paroi de butée 27 respective (et donc ne soit plus recouverte par ladite paroi de butée 27), et une deuxième phase de démontage au cours de laquelle chaque partie de retenue 23 est déplacée par rapport au corps principal 3 selon un mouvement de soulèvement, qui comporte au moins une composante verticale, (et par exemple selon un mouvement de soulèvement vertical) de manière à extraire ladite partie de retenue 23 hors de la première portion d'insertion 25 respective.

Selon le premier mode de réalisation de l'invention, le corps principal 3 comporte une zone d'appui 28, par exemple formée par une surface d'appui globalement plane, située entre les deux rainures de retenue 22 et disposée au-dessus du conduit d'admission d'air 4, et le récipient de collecte de déchets 8 est pourvu d'une partie d'appui 29, par exemple située entre les deux pattes de retenue 21, configurée pour prendre appui contre la zone d'appui 28 lorsque le récipient de collecte de déchets 8 est monté sur le corps principal 3. La présence de la zone d'appui 28 et de la partie d'appui 29 confère une grande stabilité au récipient de collecte de déchets 8 lorsqu'il occupe la position d'utilisation.

De façon avantageuse, le dispositif de fixation 13 comporte en outre un mécanisme de verrouillage 31 configuré pour verrouiller, de manière réversible, le récipient de collecte de déchets 8 sur le corps principal 3 lorsque le récipient de collecte de déchets 8 est dans la position d'utilisation, et donc pour empêcher notamment une translation de chaque partie de retenue 23 en direction de la première portion d'insertion 25 respective lorsque le récipient de collecte de déchets 8 est dans la position d'utilisation.

Le mécanisme de verrouillage 31 peut par exemple comporter un organe de verrouillage 32 pourvu d'un doigt de verrouillage et monté sur le récipient de collecte de déchets 8, et un élément de verrouillage 33, tel qu'un orifice de verrouillage, prévu sur le corps principal 3, et par exemple sur la partie supérieure arrière du corps principal 3, et configuré pour coopérer avec l'organe de verrouillage 32.

L'organe de verrouillage 32 est plus particulièrement mobile entre une position de verrouillage dans laquelle l'organe de verrouillage 32 est apte à coopérer avec l'élément de verrouillage 33 de manière à verrouiller le récipient de collecte de déchets 8 sur le corps principal 3, et une position de libération dans laquelle l'organe de verrouillage 32 est apte à libérer l'élément de verrouillage 33 de manière à autoriser un démontage du récipient de collecte de déchets 8 par rapport au corps principal 3. De façon avantageuse, le mécanisme de verrouillage 31 peut comporter en outre un organe de rappel 34 configuré pour rappeler l'organe de verrouillage 32 dans la position de verrouillage.

Selon le premier mode de réalisation de l'invention, l'organe de verrouillage 32, et plus particulièrement le doigt de verrouillage, comporte un chanfrein configuré pour coopérer avec le corps principal 3 lors d'une phase de montage finale du récipient de collecte de déchets 8, de manière à solliciter l'organe de verrouillage 32 vers la position de déverrouillage. Une telle configuration du mécanisme de verrouillage 31 permet à un utilisateur de monter le récipient de collecte de déchets 8 sur le corps principal 3 sans requérir un déplacement préalable de l'organe de verrouillage 32 dans la position de déverrouillage, ce qui facilite encore le montage du récipient de collecte de déchets 8 sur le corps principal 3.

Selon le premier mode de réalisation de l'invention, l'organe de verrouillage 32 est déplaçable par rapport au récipient de collecte de déchet selon une direction de déplacement qui s'étend transversalement, et par exemple sensiblement radialement, par rapport à l'axe longitudinal central A du récipient de collecte de déchet, et la position de verrouillage correspond à une position déployée de l'organe de verrouillage 32 et la position de libération correspond à une position enfoncée de l'organe de verrouillage 32.

Les figures 12 à 14 représentent un aspirateur portatif 2 selon un deuxième mode de réalisation de l'invention qui diffère du premier mode de réalisation essentiellement en ce que chaque première portion d'insertion 25 présente une profondeur qui augmente, par exemple progressivement, en direction de la deuxième portion de retenue 26 respective, et par exemple jusqu'à ladite deuxième portion de retenue 26. A cet effet, la paroi de fond de chaque première portion d'insertion 25 peut par exemple comporter une rampe de guidage qui est inclinée vers l'arrière et vers le bas. Une telle configuration de chaque première portion d'insertion 25 assure un engagement aisé de ladite partie de retenue 23 dans la deuxième portion de retenue 26 respective, et en particulier sous la paroi de butée 27 respective.

Selon le deuxième mode de réalisation de l'invention, les parois latérales externes 22.2 des deux rainures de retenue 22 convergeant l'une vers l'autre en direction du moteur d'aspiration 16, c'est-à-dire vers l'arrière de l'aspirateur portatif 2. Une telle configuration des rainures de retenue 22 assure un guidage optimal des deux parties de retenue 23 dans lesdites rainures de retenue 22, et facilite ainsi encore le montage du récipient de collecte de déchets 8 sur le corps principal 3.

Selon le deuxième mode de réalisation de l'invention, chaque rainure de retenue 22 présente une extrémité avant ouverte. En d'autres termes, chaque rainure de retenue 22 est ouverte vers l'avant. Une telle configuration des rainures de retenue 22 permet un montage de récipient de collecte de déchets 8 sur le corps principal 3 sensiblement selon un mouvement de translation orienté vers l'arrière de l'aspirateur portatif 2.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Aspirateur portatif (2) comprenant :
- un corps principal (3) comportant un conduit d'admission d'air (4),
- une poignée de préhension (6) reliée mécaniquement au corps principal (3),
- un dispositif de séparation et de collecte de déchets (7) comprenant un récipient de collecte de déchets (8) pourvu d'une ouverture d'admission d'air (11) configurée pour être reliée fluidiquement au conduit d'admission d'air (4), le récipient de collecte de déchets (8) présentant un axe longitudinal central (A) et étant monté de manière amovible sur le corps principal (3),
- un dispositif de fixation (13) configuré pour fixer de manière amovible et réversible le récipient de collecte de déchets (8) sur le corps principal (3) et pour maintenir le récipient de collecte de déchets (8) dans une position d'utilisation, et
- un moteur d'aspiration (16) logé dans le corps principal (3), le moteur d'aspiration (16) étant configuré pour générer un flux d'air au travers du conduit d'admission d'air (4) et du dispositif de séparation et de collecte de déchets (7),
**caractérisé en ce que** le dispositif de fixation (13) comporte :
- au moins une patte de retenue (21) prévue sur le récipient de collecte de déchets (8) et comprenant une partie de retenue (23) s'étendant transversalement à un plan longitudinal médian (P) de l'aspirateur portatif (2), et
- au moins une rainure de retenue (22) prévue sur le corps principal (3) et configurée pour recevoir la partie de retenue (23) de l'au moins une patte de retenue (21) lorsque le récipient de collecte de déchets (8) est monté sur le corps principal (3), l'au moins une rainure de retenue (22) s'étendant sensiblement parallèlement au plan longitudinal médian (P) de l'aspirateur portatif (2) et comprenant une première portion d'insertion (25) qui est ouverte vers le haut de manière à permettre une insertion de la partie de retenue (23) dans la première portion d'insertion (25) selon une direction d'insertion comprenant au moins une composante verticale, et une deuxième portion de retenue (26) comprenant une paroi de butée (27) configurée pour recouvrir par le dessus la partie de retenue (23) de l'au moins une patte de retenue (21), lorsque le récipient de collecte de déchets (8) est monté sur le corps principal (3), de manière à empêcher un retrait de la partie de retenue (23) hors de la deuxième portion de retenue (26) selon un mouvement de retrait orienté vers le haut.

2. Aspirateur portatif (2) selon la revendication 1, dans lequel l'au moins une patte de retenue (21) est fixe par rapport au récipient de collecte de déchets (8).

3. Aspirateur portatif (2) selon la revendication 1 ou 2, dans lequel l'au moins une patte de retenue (21) est prévue sur une partie inférieure du récipient de collecte de déchets (8), et l'au moins une rainure de retenue (22) est prévue sur une partie supérieure du corps principal (3).

4. Aspirateur portatif (2) selon l'une quelconque des revendications 1 à 3, dans lequel la première portion d'insertion (25) présente une profondeur qui augmente en direction de la deuxième portion de retenue (26).

5. Aspirateur portatif (2) selon l'une quelconque des revendications 1 à 4, dans lequel la première portion d'insertion (25) comprend au moins une paroi latérale de guidage (25.1) configurée pour coopérer avec l'au moins une patte de retenue (21) de manière à guider l'insertion de l'au moins une patte de retenue (21) dans la première portion d'insertion (25).

6. Aspirateur portatif (2) selon la revendication 5, dans lequel l'au moins une paroi latérale de guidage (25.1) est inclinée de telle sorte que la largeur de la première portion d'insertion (25) se rétrécit en direction du fond de l'au moins une rainure de retenue (22).

7. Aspirateur portatif (2) selon l'une quelconque des revendications 1 à 6, dans lequel l'au moins rainure de retenue (22) présente une extrémité avant fermée.

8. Aspirateur portatif (2) selon l'une quelconque des revendications 1 à 7, dans lequel le dispositif de fixation (13) est configuré de telle sorte qu'un démontage du récipient de collecte de déchets (8) comporte une première phase de démontage au cours de laquelle la partie de retenue (23) est déplacée en translation vers l'avant et dans la deuxième portion de retenue (26) selon une direction de translation, qui est sensiblement parallèle au plan longitudinal médian (P) de l'aspirateur portatif (2), jusqu'à ce que la partie de retenue (23) soit décalée longitudinalement par rapport à la paroi de butée (27) et une deuxième phase de démontage au cours de laquelle la partie de retenue (23) est déplacée par rapport au corps principal (3) selon un mouvement de soulèvement, qui comporte au moins une composante verticale, de manière à extraire la partie de retenue (23) hors de la première portion d'insertion (25).

9. Aspirateur portatif (2) selon l'une quelconque des revendications 1 à 8, dans lequel le dispositif de fixation (13) comprend deux pattes de retenue (21) prévues sur le récipient de collecte de déchets (8) et comprenant chacune une partie de retenue (23) s'étendant transversalement au plan longitudinal médian (P) de l'aspirateur portatif (2), et deux rainures de retenue (22) prévues sur le corps principal (3) et configurées chacune pour recevoir la partie de retenue (23) de la patte de retenue (21) respective lorsque le récipient de collecte de déchets (8) est monté sur le corps principal (3).

10. Aspirateur portatif (2) selon la revendication 9, dans lequel les deux rainures de retenue (22) s'étendent respectivement de part et d'autre du plan longitudinal médian (P) de l'aspirateur portatif (2).
